# EUROPÄISCHE PATENTANMELDUNG

(11) **EP 1 921 185 A2**
(43) Veröffentlichungstag der Anmeldung: **14.05.2008**
(21) Anmeldenummer: 07021254.3
(22) Anmeldetag: 30.10.2007
(51) Int. Cl.: D02G 3/32, D02G 3/38, D02G 3/44

(54) **Elastischer Faden mit temperaturausgleichenden Materialien enthaltendem Umwindungsfaden**

(30) Priorität: 07.11.2006 DE 102006052695
(71) Anmelder: OFA Bamberg GmbH, 96052 Bamberg (DE)
(72) Erfinder: Gebuhr, Helmut, 96047 Bamberg (DE)
(74) Vertreter: Gerber, Wolfram

(57) **Zusammenfassung**

Die Erfindung betrifft einen elastischen Faden (E), einen Kern (1) aus elastischem Material und mindestens einen Umwindungsfaden (2) aufweisend, wobei der Umwindungsfaden (2) mindestens ein Material (M) aufweist, dass Wärmeenergie aufnimmt, sofern die Umgebungstemperatur höher ist als eine bestimmte erste obere Grenztemperatur, und dass das Material (M) Wärme an seine Umgebung abgibt, sofern die Umgebungstemperatur unter eine untere Grenztemperatur fällt.

## Beschreibung

Die vorliegende Erfindung betrifft einen elastischen Faden, einen Kern aus elastischem Material und mindestens einen Umwindungsfaden aufweisend.

### Stand der Technik

Es sind Fasern, Filamente bekannt, insbesondere Mikrofasern (Basis Synthesefasern), welche feuchtetransportierend sind und nur eine sehr geringe Feuchtigkeit aufnehmen. Ebenso sind feuchteaufnahmefähige Fasern bekannt, die sich voll Feuchtigkeit saugen, aber keine geregelte Feuchteabgabe aufweisen. Hierdurch kann ein Kühleffekt bzw. ein unangenehmer Nässe- und Klebeeffekt auf der Haut entstehen.

Diese Fäden können, in Zusammenhang der Konstruktion des Gestrickes, der Garnstärke, der Strickbindung entweder einen wärmeisolierenden oder wärmeableitenden Effekt erreichen, aber nicht beide Effekte gleichzeitig bewirken (Quelle: Funktionstextilien, Petra Knecht).

Darüber hinaus sind Gestricke, z.B. aus der DE 102 48 999 B3 bekannt, die mehrschichtig, atmungsaktive textile Flächengebilde für leichteren Feuchtetransport bilden, aber keine gezielte Wärme- bzw. Kälteregelung bereitstellen.

Ferner sind Gestricke aus der DE 42 04 339 C2 bekannt, welche aus elastischen Umwindungsfäden bestehen, bei denen der Hautkontakt durch Erhöhung der Auflagefläche des Textils auf der Haut verbessert wurde. Diese sind ebenfalls mehrschichtige, atmungsaktive Gestricke. Durch entsprechende Konstruktion wird der Feuchtetransport von der Haut weg geregelt. Nachteilig bei diesen Gestricken ist ebenfalls der fehlende gezielte Klimaeffekt bzgl. Temperaturausgleich in Hautnähe.

Es sind ferner Fäden bekannt, welche temperaturausgleichende Materialen, sogenannte ,,Phase Change Materials" (PCM) enthalten. PCMs weisen Mikrokapseln auf, wobei ca. 1000 Mikrokapseln das Volumen eines Stecknadelkopfes einnehmen. Die PCM'S werden in Fasermischungen angeboten. Um hier einen verstärkten Effekt zu erzielen, empfiehlt sich vorteilhaft, anstelle Mischungen mit PAC, regenerierbare Cellulosefasern, derzeit Lyocell, vorzuziehen. Die Cellulosefasern enthalten deutlich mehr PCM's. Entsprechende Materialien werden von der Firma Outlast® vertrieben. Zwar gibt die Firma Outlast® in ihren Werbematerialien an, dass die PCM's enthaltenen Fasern problemlos mit anderen Funktionsfasern mischen lassen, dennoch haftet sämtlichen PCM enthaltenen Fasern und Fäden der Nachteil an, dass diese Fäden unelastisch sind, so dass aus ihnen keine elastischen Gewirke bzw. Gestricke hergestellt werden können.

### Aufgabe

Aufgabe der vorliegenden Erfindung ist es, einen elastischen Faden bzw. ein Gestrick oder Gewirk bereitzustellen, das temperaturausgleichend wirkt, bzw. Überhitzung und Schwitzen reduziert.

Diese Aufgabe wird mit einem elastischen Faden mit den Merkmalen des Anspruchs 1 gelöst. Weitere vorteilhafte Ausgestaltungen des elastischen Fadens nach Anspruch 1 ergeben sich durch die Merkmale der Unteransprüche. Gleichsam wird ein elastisches Gestrick bzw. Gewirk mittels des Anspruch 10 beansprucht sowie Stütz- und/oder Kompressionstextilien, insbesondere Kompressionsstrümpfe oder Bandagen.

Der erfindungsgemäße elastische Faden bzw. das daraus hergestellte Textil kann vorteilhaft zur Stützung und/oder Kompression eingesetzt werden, wobei insbesondere Bandagen oder Stützstrümpfe aus dem Textil bzw. Gewirk oder Gestrick hergestellt sind. Durch die Elastizität des hergestellten Textils bzw. Gestricks oder Gewirks ist stets Hautkontakt gegeben, so dass der klimaausgleichende Effekt des Garns an die Haut permanent bzw. kontinuierlich gegeben ist. Hierdurch ist es vorteilhaft möglich, zusätzlich neben dem therapeutischen Ziel des Unterstützens und Komprimierens durch z.B. Bandagen oder Stützstrümpfe, einen temperaturausgleichenden Effekt an der Hautoberfläche zu erreichen, welcher den medizinischen Therapieeffekt vorteilhaft begünstigt. Der Effekt ist temporär und funktioniert zeitlich begrenzt, je nach Speicherkapazität der PCM's. Diese Wirkung ist insofern vorteilhaft, bei Wechsel in ein anderes Klimamedium, d.h. z.B. von kalt in warm und umgekehrt.

Der temperaturausgleichende Effekt kann dabei mittels der von der Firma Outlast® entwickelten Thermocules® Phase Change Materials (PCM) erzielt werden, wobei die Mikrokapseln in dem Umwindungsfaden gekapselt sind. Die Fasern und Mikrokapseln sind aus der WO 02/24830 bekannt. Vergleichbares bietet auch die Fa. Smartfiber AG unter dem Namen "Smartduotherm" an. Diese Fasern absorbieren Körperwärme, speichern, verteilen und geben diese wieder frei. Aufgrund der Gesetze der Thermodynamik funktioniert dies folgendermaßen: Wenn der Mensch schwitzt, wird vom Garn Körperwärme absorbiert und das kühlere Garn aufgeladen. Neigt der Mensch zum frieren, ist die Körpertemperatur niedriger als die des Textils, indem die Funktionsfasern eingebunden sind, so zirkuliert die Wärme zurück zum Körper, um das thermische Gleichgewicht aufrecht zu erhalten.

Es ist zudem im Sinne der Erfindung, wenn die Mikrokapseln oder mit den Mikrokapseln versehene Fasern an dem Kern befestigt oder zumindest in dessen Oberfläche eingelagert sind. Auch können die Mikrokapseln bzw. Mikrofasern zwischen dem Kern und dem Umwindungsfaden eingebettet sein. Es ergibt sich jedoch ein besserer Hautkontakt, wenn die Mikrokapseln an der Oberfläche des mindestens einen Umwindungsfadens angeordnet bzw. in diesem eingebettet sind. Die mikrothermischen Materialien, welche insbesondere in den vorbeschriebenen Mikrokapseln Verwendung finden, absorbieren, speichern und geben die gespeicherte Körperwärme verteilt wieder frei. Hierdurch werden vorteilhaft körpernahe Temperatur- und Feuchtigkeitsveränderungen reduziert. Gerade dies ist bei Kompressionsstrümpfen und Kompressionsbandagen sehr erwünscht, da gerade durch den Druck, welcher durch die Kompressionsstrümpfe und -bandagen auf die Haut ausgeübt wird, ein unangenehmes, insbesondere beengendes und heißes Gefühl erzeugen. Dieses negative Gefühl wird gemindert durch den temperaturausgleichenden Effekt des erfindungsgemäßen Fadens und Gestricks sowie Gewirkes.

Die erfindungsgemäßen Gestricke bzw. Gewirke sind vorteilhaft längs- und/oder querelastisch, wobei sie flach- oder rundgestrickt sein können.

In einer ersten Ausführungsform wird vorteilhaft ein erfindungsgemäßer elastischer Faden als Einlegefaden eingesetzt.

In einer zweiten möglichen Ausführungsform ist der Maschenfaden durch den erfindungsgemäßen elastischen Faden gebildet. Eine Abwandlung dieser Ausführungsform ergibt sich dadurch, dass lediglich in jeder zweiten, dritten oder vierten Reihe der Maschenfaden durch den erfindungsgemäßen elastischen Faden gebildet ist. Alle übrigen Fäden können dabei durch nicht temperaturausgleichenden Fäden gebildet sein.

In einer dritten Ausführungsform sind sowohl die Einlegefäden als auch die Maschenfäden aus dem erfindungsgemäßen elastischen Faden gebildet, wodurch erreicht wird, dass der klimaausgleichende Effekt besonders stark ist.

Der erfindungsgemäße elastische Faden weist vorteilhaft einen elastischen Kern, welcher insbesondere aus einem gummielastischen Material wie z.B. Elastan oder Elastodien gebildet ist, auf. Der elastische Kern ist mit mindestens einem Umwindungsfaden umwickelt, der die temperaturausgleichenden Stoffe enthält. Es ist selbstverständlich möglich, mehrere Schichten von Umwindungsfäden vorzusehen. Dabei und auch bei kreuzweiser Umwindung sollten die wärme- und kälteausgleichenden Funktionsfaser zumindest als äußere Umwindung verwendet werden, sofern lediglich nur einer der Umwindungsfäden temperaturausgleichend ist. Um gerade für die Kompressionstrümpfe noch zusätzlich einen permanenten Kühleffekt zu erreichen, ist es von Vorteil, Garne zu verwenden, welche eine hohe Feuchtigkeitsspeicherung aufweisen. Vorzugsweise sind hier Cellulosefasern zu nennen. Es kann, z.B. eine Kombination der einen Umwindung mit Cellulosefasern sowie die zweite Umwindung mit Fäden, welche PCM's enthalten. Der zweite Faden sollte, um den Kühleffekt zu verstärken, ebenfalls Cellulosefasern enthalten. Alternativ zu feuchtigkeitsspeichernden Fäden sind auch feuchtigkeitsabgebende Fäden denkbar. Diese sind in der Herstellung des Fadens durch Mikroverkapselung im Garn eingebracht. Anhand Diffusion werden die Kapseln nach außen auf die Garnoberfläche abgegeben. Anschließend geben die Kapseln aufgrund des Überdruckes in den Kapseln die Flüssigkeit nach außen ab und verdunstet. Somit wird ein zusätzlicher Kühleffekt erreicht.

Selbstverständlich ist es ebenso möglich, den elastischen Kernfaden mit einem die temperaturausgleichenden Materialien enthaltenden Garn zu verzwirnen, anstatt einen Umwindungsfaden zu verwenden.

Ebenso ist es möglich, im Umwindungsfaden Faden winzige Tonmineralien einzulagern, welche ebenso eine temperaturausgleichende Wirkung aufweisen.

Eine weitere Möglichkeit den angestrebten Erfolg zu erzielen, besteht darin, die Filamente oder Fasern mit Materialien, welche eine Thermoregulierung ermöglichen, zu ummanteln.

Nachfolgend wird anhand von Zeichnungen der erfindungsgemäße Aufbau eine Umwindungsfadens näher erläutert.

Es zeigen:
- Fig. 1:: Erfindungsgemäßer elastischer Faden mit Einfachumwindung;
- Fig. 2:: Erfindungsgemäßer elastischer Faden mit kreuzweiser Umwindung;
- Fig. 3:: Gestrick mit eingelegtem erfindungsgemäßem elastischen Faden;
- Fig. 4:: Gestrick mit erfindungsgemäßem elastischen Faden als Maschenfaden.

Die Figur 1 zeigt einen erfindungsgemäßen elastischen Faden E, der einen gummielastischen Kernfaden 1 aufweist, welcher mit einem temperaturregelnden Faden einfach umwunden ist. Die Anzahl der Windungen pro Längeneinheit ist frei wählbar. Bei einer großen Windungszahl ist die Speicherkapazität der Wärme bzw. die Abgabe der Wärme selbstverständlich größer, so dass das mit dem Faden E gefertigte Gestrick (s. Figuren 3 und 4) über einen längeren Zeitraum die Wärme an die Haut abgeben bzw. von der Haut abgegebene Wärme aufgenommen werden kann. Dadurch werden die hautphysiologischen Eigenschaften verbessert, d.h. weniger Schwitzen bzw. Auskühlen sowie eine gleichmäßigere Wärmeverteilung. Sofern der Faden z.B. bei einer Bandage oder einem Stützstrumpf eingesetzt wird, wird hierdurch der therapeutische Effekt durch den positiven temperaturausgleichenden Effekt verbessert.

Durch eine kreuzweise Umwindung, wie sie in Figur 2 dargestellt ist, lässt sich ein besserer temperaturausgleichende Effekt pro Längeneinheit des Fadens E erreichen. Selbstverständlich ist es möglich, dass die einzelnen Umwindungsfäden verschiedene Materialen M enthalten können. Ferner ist es möglich, mehr als zwei Umwindungsfäden 2 vorzusehen, wodurch noch mehr Temperaturausgleich bzw. eine noch bessere Wirkung der Temperaturregelung möglich ist. Auch ist es möglich, mehr als eine Umwindungslage vorzusehen, um die Wärmespeicherkapazität des erfindungsgemäßen Fadens zu erhöhen.

Die Figuren 3 und 4 zeigen Gestricke G, die aus einem Einlegefaden U und einem Maschenfaden S gebildet sind. Gemäß der Erfindung kann entweder allein der Einlegefaden (Figur 3) oder der Maschenfaden (Figur 4) durch den elastischen Faden E gebildet sein. Es ist jedoch auch möglich, sowohl für den Einlegefaden U als auch für den Maschenfaden M den erfindungsgemä-βen elastischen Faden E zu verwenden. Ebenso ist es möglich, lediglich für jede zweite, dritte oder nur vierte Maschenreihe mit den temperaturregelnden Materialien enthaltenden elastischen Faden E zu verwenden.

Auch ist es im Sinne der Erfindung, das für die Maschenreihen alternierend temperaturausgleichende Fäden E und nicht temperaturausgleichende Fäden verwendet werden. Auch ist es möglich, den elastischen Faden E doppelt zu nehmen, wobei auch hier beide doppelt genommenen Fäden E unterschiedliche Materialien W, insbesondere Wirkstoffe enthalten können.

## Patentansprüche

1. Elastischer Faden (E), einen Kern (1) aus elastischem Material und mindestens einen Umwindungsfaden (2) aufweisend, **dadurch gekennzeichnet , dass** der Umwindungsfaden (2) mindestens ein Material (M) aufweist, dass Wärmeenergie aufnimmt, sofern die Umgebungstemperatur höher ist als eine bestimmte erste obere Grenztemperatur, und dass das Material (M) Wärme an seine Umgebung abgibt, sofern die Umgebungstemperatur unter eine untere Grenztemperatur fällt.

2. Elastischer Faden nach Anspruch 1, **dadurch gekennzeichnet, dass** das Material ein Phase Change Materials (PCM), insbesondere der Firma Outlast® bzw. Fa. Smartfiber AG, ist.

3. Elastischer Faden nach Anspruch 1 oder 2, **dadurch gekennzeichnet, dass** der Faden (2) durch die eingearbeiteten Materialien (M) bei Hautkontakt, insbesondere unter Einfluß von Temperatur und/oder Feuchtigkeit einen Temperaturausgleich an der Haut bewirken .

4. Elastischer Faden nach einem der Ansprüche 1 bis 3, **dadurch gekennzeichnet , dass** der Umwindungsfaden (2) aus einer Faser- oder einem Filament gebildet ist.

5. Elastischer Faden nach einem der Ansprüche 1 bis 4, **dadurch gekennzeichnet , dass** der Umwindungsfaden (2) zusätzliche Materialien, insbesondere mit Wirkstoffen enthält.

6. Elastischer Faden nach einem der vorhergehenden Ansprüche, **dadurch gekennzeichnet , dass** der Kern (1) aus einem gummielastischen Material ist.

7. Elastischer Faden nach einem der vorhergehenden Ansprüche, **dadurch gekennzeichnet, dass** der Umwindungsfaden (2) Materialien (M) enthält, welche temperaturregelnd sind.

8. Elastischer Faden nach einem der vorhergehenden Ansprüche, **dadurch gekennzeichnet , dass** der Umwindungsfaden (2) Materialien (M) enthält, welche auf der Haut bei Bedarf kühlen, d.h. Wärme aufnehmen und speichern bzw. auf der Haut bei Bedarf wärmen, d.h. Wärme abgeben.

9. Elastischer Faden nach einem der vorhergehenden Ansprüche, **dadurch gekennzeichnet , dass** mehrere Umwindungsfäden (2, 2') um den Kern (1) gewickelt sind, wobei mindestens zwei Umwindungsfäden (2) unterschiedliche Materialien (M) enthalten.

10. Elastisches Gestrick oder Gewirk (G), **dadurch gekennzeichnet , dass** zumindest die Quer-und/oder Maschenfäden (U,S) elastische Fäden (E) nach einem der vorhergehenden Ansprüche sind.

11. Verwendung eines elastischen Faden oder eines elastischen Gestricks oder Gewirks nach einem der vorhergehenden Ansprüche für Stütz- und/oder Kompressionskrafttextilien, insbesondere für Kompressionsstrümpfe oder Bandagen.
